# EUROPÄISCHE PATENTSCHRIFT

(11) **EP 1 664 531 B1**
(45) Veröffentlichungstag und Bekanntmachung des Hinweises auf die Patenterteilung: **29.11.2006**
(21) Anmeldenummer: 04740721.8
(22) Anmeldetag: 07.07.2004
(51) Int. Cl.: F04B 7/00, F04B 15/02

(54) **PUMPE MIT EINER SCHIEBERVORRICHTUNG FÜR EINE DICKSTOFFPUMPE SOWIE VERSCHLEIßLEISTE HIERFÜR**
PUMP HAVING A SLIDING DEVICE FOR A VISCOUS MATERIAL PUMP, AND WEAR STRIP THEREFOR
POMPE AYANT UN SYSTEME A COULISSE POUR POMPE A FLUIDES EPAIS ET BARRE D'USURE POUR CE SYSTEME

(30) Priorität: 11.09.2003 DE 10342338
(43) Veröffentlichungstag der Anmeldung: 07.06.2006
(73) Patentinhaber: PUTZMEISTER Aktiengesellschaft, 72631 Aichtal (DE)
(72) Erfinder: BACHNER, Ernst, 80689 München (DE)
(74) Vertreter: Wolf, Eckhard
(86) Internationale Anmeldenummer: PCT/EP2004/007404
(87) Internationale Veröffentlichungsnummer: WO 2005/033507

(56) Entgegenhaltungen:
- WO-A-98/11346
- DE-A- 2 162 406
- DE-A- 2 841 514
- DE-A- 3 045 885
- US-B1- 6 443 718

## Beschreibung

Die Erfindung betrifft eine Pumpe mit einer Schiebervorrichtung, und mit zwei im Gegentakt arbeitenden Förderzylindern zum Fördern von Dickstoffen, die der Pumpe über einen Materialaufgabebehälter zugeleitet werden, mit einem in den Materialaufgabebehälter eingreifenden, im wesentlichen C-förmig gekrümmten Schwenkrohr, das an seinem oberen Ende über eine Rohrdrehverbindung an eine Förderleitung angeschlossen und gegenüber dieser um die Achse der Rohrdrehverbindung begrenzt verschwenkbar und dabei mit seinem anderen Ende im Wechsel an die Öffnungen der Förderzylinder anschließbar ist, und das auf der den Förderzylindern gegenüberliegenden Seite des Materialaufgabebehälters mit einer Druckplatte gegen eine im Inneren des Materialaufgabebehälters angeordnete Verschleißleiste abstützbar ist und beim Verschwenkvorgang gleitend anlegt. Weiter bezieht sich die Erfindung auf eine Verschleißleiste für eine solche Pumpe mit einer Schiebervorrichtungen.

Pumpen mit Schiebervorrichtungen dieser Art (DE-C-21 62 406) sind wegen ihrer kompakten Bauweise besonders für Autobetonpumpen geeignet, bei denen das über die Rückwand des Materialaufgabebehälters überstehende Ende des Schwenkrohrs gegebenenfalls über ein Verlängerungsrohr eine Verbindung zu einer Förderleitung bildet, die über einen auf dem vorderen Teil des Fahrgestells ruhenden Verteilermast geführt ist. Die einem hohen Verschleiß ausgesetzten Teile der Schiebervorrichtung sind von der Oberseite des Materialaufgabebehälters her leicht zugänglich und können daher einfach ausgewechselt werden. Die Verschleißleisten der bekannten Schiebervorrichtungen dieser Art weisen einen langgestreckten, im Wesentlichen rechteckigen Umriss auf. Auf ihrer dem Inneren des Materialaufgabebehälters zugewandten Breitseite ist die Verschleißleiste mit einer abriebfesten Materialschicht versehen. Außerdem sind Vorkehrungen getroffen, die auf der Seite der Verschleißleiste eine Nachstellung nach Maßgabe des in der Schieber vorrichtung aufgetretenen Verschleißes ermöglichen. Beim Betrieb der bekannten Schiebervorrichtungen hat es sich gezeigt, dass aufgrund des ungleichen Verschleißes über die Gleitlänge und -breite der Verschleißleiste sich allmählich ein wellenförmiger oder rampenartiger Oberflächenverlauf an der Gleit- und Anpressfläche der Verschleißleiste ausbildet, der zu ruckartigen Bewegungen oder Verklemmungen beim Umsteuervorgang des Schwenkrohrs führen kann.

Ausgehend hiervon liegt der Erfindung die Aufgabe zugrunde, eine Pumpe mit einer Schiebervorrichtung der eingangs angegebenen Art sowie eine Verschleißleiste hierfür zu entwickeln, die einen gleichmäßigen Abtrag der dem Verschleiß ausgesetzten Materialschicht und damit einen ruckfreien Betrieb ermöglichen.

Zur Lösung dieser Aufgabe werden die in den Patentansprüchen 1 und 8 angegebenen Merkmalskombinationen vorgeschlagen. Vorteilhafte Ausgestaltungen und Weiterbildungen der Erfindung ergeben sich aus den abhängigen Ansprüchen.

Der erfindungsgemäßen Lösung liegt vor allem der Gedanke zugrunde, dass die Verschleißleiste eine Gleit- und Anpressfläche mit einer dem Schwenkausschlag des Schwenkrohrs entsprechenden wirksamen Gleitlänge für die Druckplatte, einer an ihren Enden dem Durchmesser der Druckplatte entsprechenden Gleitbreite und einer in ihrem mittleren Bereich jeweils zur Mitte hin abnehmenden Gleitbreite aufweist. Mit diesen Maßnahmen wird erreicht, dass über die gesamte Gleit- und Anpressfläche ein über die Standzeit gleichmäßiger Materialabtrag erfolgt. Dabei wird der Erkenntnis Rechnung getragen, dass die Gleit- und Anpressfläche in ihrer Größe und Form dem Schwenkbereich der am Schwenkrohr angeordneten Druckplatte angepasst sein sollte und dass im mittleren Bereich, in welchem nur Gleitreibung bei geringerer Anpresskraft auftritt, insgesamt weniger Material abgetragen wird.

Dementsprechend weist die Verschleißleiste eine wirksame Gleit- und Anpressfläche für die Druckplatte mit einem langgestreckten Umriss auf, der an seinen Enden breiter als in seinem mittleren Bereich ist. Die Gleit- und Anpressfläche weist im mittleren Bereich zweckmäßig eine beidseitig konkave Umrisseinschnürung auf, wobei sie von ihren wirksamen Enden aus über eine Gleitlänge von mindestens dem 1,5fachen Durchmesser der Druckplatte zunächst noch eine konstante Gleitbreite aufweist. Eine bevorzugte Ausgestaltung der Erfindung sieht vor, dass die Gleitbreite der Gleit- und Anpressfläche im mittleren Bereich kleiner als der Druckplattendurchmesser ist, wobei in der Mitte der Verschleißleiste die Gleitbreite vorzugsweise kleiner als das 0,7fache des Druckplattendurchmessers sein sollte. Eine vorteilhafte Ausgestaltung der Erfindung sieht vor, dass an den Enden der Verschleißleiste Befestigungslaschen oder Befestigungsansätze angeformt sind, die gegenüber der Gleit- und Anpressfläche mindestens um die Dicke der dort angeordneten abriebfesten Materialschicht versetzt sind.

Im Folgenden wird die Erfindung anhand eines in der Zeichnung in schematischer Weise dargestellten Ausführungsbeispiels näher erläutert. Es zeigen
- Fig. 1: einen Ausschnitt einer Zweizylinder-Dickstoffpumpe in teilweise aufgebrochener schaubildlicher Darstellung;
- Fig. 2: eine Explosionsdarstellung des Schwenkrohrs der Zweizylinder-Dickstoffpumpe nach Fig. 1;
- Fig. 3a und b: eine Draufsicht und eine teilweise geschnittene Seitenansicht der Verschleißleiste.

Die in der Zeichnung gezeigte Zweizylinder-Dickstoffpumpe ist vor allem für den Einsatz in Autobetonpumpen bestimmt. Sie besteht im wesentlichen aus zwei Förderzylindern 10 mit hydraulisch im Gegentakt angetriebenen Förderkolben 12, einem Materialaufgabebehälter 14 und einer mit einem C-förmigen Schwenkrohr 16 von oben her in den Materialaufgabebehälter 14 eingreifenden, mit einem Umsteuermechanismus 18 betätigbaren Schiebervorrichtung 20. Die Förderzylinder 10 sind über Öffnungen 22 an die Rückwand 24 des Materialaufgabebehälters 14 angeschlossen, wobei die Öffnungen 22 auf der Innenseite des Materialaufgabebehälters 14 durch eine brillenförmige Verschleißplatte 26 begrenzt sind. Das Schwenkrohr 16 liegt mit seinem unteren, einen Verschleißring 28 tragenden Ende gegen die Verschleißplatte 26 an und wird durch den Umsteuermechanismus 18 in Abhängigkeit von der Bewegungsrichtung der Förderkolben 12 in den Förderzylindern 10 abwechselnd vor die eine oder andere Öffnung 22 geschwenkt. Auf diese Weise wird bei in Richtung des Pfeils 30 zurückbewegtem Förderkolben 12 Material aus dem Materialaufgabebehälter 14 in Richtung des Pfeils 32 durch die freie Öffnung 22 in den betreffenden Förderzylinder 10 angesaugt, während über den anderen Förderkolben 12 Material in Richtung der Pfeile 34, 36, 38 durch das Schwenkrohr 16 hindurch in eine hinter der Rückwand 24 des Materialaufgabebehälters 14 befindliche Förderleitung transportiert wird. Zu diesem Zweck ist das Schwenkrohr 16 über einen Flansch 40 mit einem Verlängerungsrohr 42 verbunden, das seinerseits über eine Rohrdrehverbindung 43 an die beispielsweise zu einem Betonverteilermast führende Förderleitung angeschlossen ist.

Der Flansch 40 ist mittels zweier Spannschrauben 44 mit dem Umsteuerhebel 46 des Umsteuermechanismus 18 lösbar verbunden, der an seinem unteren Ende zwei nach entgegengesetzen- Seiten weisende, als Kugelpfannen ausgebildete Lagerstellen 48 für den Anschluss je eines kolbenseitigen Kugelkopfs 50 der beiden Antriebszylinder 52 aufweist. Auf der Zylinderseite sind die Antriebszylinder 52 mit einem weiteren Kugelkopf 54 in je einer förderzylinderfesten, als Kugelpfanne ausgebildeten Lagerstelle 56 gelagert.

Um ein dichtes Anliegen des unteren Endes des Schwenkrohrs 16 an der Verschleißplatte 26 zu gewährleisten, wird auf dem unteren Arm 80 des Schwenkrohrs 16 über eine von außen betätigbare Stellschraube 62 und eine entsprechende Verschleißleiste 82 eine senkrecht zur Rückwand 24 des Materialaufgabebehälters wirkende Kraft ausgeübt. Während des Pumpvorgangs wird der Verschleißring 28 zusätzlich über hydrostatische Kräfte innerhalb des Schwenkrohrs 16 gegen den jeweiligen Öffnungsrand der Verschleißplatte 26 gepresst. Der untere Arm 80 des Schwenkrohrs 16 trägt an seinem der Verschleißleiste 82 zugewandten Seite eine Druckplatte 84, die gegen die in das Innere des Materialaufgabebehälters 14 weisende Gleit- und Anpressfläche 86 der Verschleißleiste 82 anliegt. Wie insbesondere aus Fig. 3a zu ersehen ist, weist die wirksame Gleit- und Anpressfläche 86 der Verschleißleiste 82 einen langgestreckten Umriss auf, der an seinen Enden 88 breiter als in seinem mittleren Bereich 90 ist. Die Gleit- und Anpressfläche 86 ist durch eine abriebfeste Materialschicht 100 gebildet, die über die betreffende Plattenebene 92 übersteht. Im Bereich der beiden Enden 88 ist der nach außen weisende Rand 94 der wirksamen Gleit- und Anpressfläche 86 kreisförmig gekrümmt, und zwar mit einem Krümmungsradius, der etwa dem Radius der kreisförmigen Druckplatte 84 entspricht. Vom äußeren Rand 94 aus weist die Gleit- und Anpressfläche 86 im Bereich der Enden 88 zunächst ein Stück weit eine konstante, dem Durchmesser der Druckplatte 84 entsprechende Gleitbreite bₑ auf. Daran anschließend nimmt die Gleitbreite bₘ im mittleren Bereich 90 bis zur Mitte hin entlang zweier konkaver Randlinien 96 nahezu um die Hälfte ab. Mit diesen Maßnahmen wird erreicht, dass der Verschleiß über die gesamte Gleit- und Anpressfläche 86 beim Verschwenken des Schwenkrohrs 16 gleichmäßig erfolgt, so dass sich keine Wellen oder Rampen entlang der Gleit- und Anpressfläche 86 bilden.

An den Enden 88 sind gegenüber der Gleit- und Anpressfläche 86 zurückversetzte Befestigungsansätze 98 angeformt, die die Verschleißleiste 82 rechtwinklig begrenzen.

Zusammenfassend ist folgendes festzuhalten: Die Erfindung bezieht sich auf eine Pumpe mit einer Schiebervorrichtung mit zwei im Gegentakt arbeitenden Förderzylindern zum Fördern von Dickstoffen mit einem in einen Materialaufgabebehälter eingreifenden, im Wesentlichen C-förmig gekrümmten Schwenkrohr, das im unteren Bereich mit einer Druckplatte 84 gegen eine im Materialaufgabebehälter angeordnete Verschleißleiste 82 abstützbar ist und beim Verschwenken des Schwenkrohrs gleitend gegen diese anliegt. Um einen über die gesamte Gleit- und Anpressfläche gleichmäßigen Abrieb der Verschleißleiste 82 zu gewährleisten, wird gemäß der Erfindung vorgeschlagen, dass ihre wirksame Gleit- und Anpressfläche 86 für die Druckplatte 84 einen langgestreckten Umriss aufweist, der an den Enden 88 breiter als im mittleren Bereich 90 ist.

## Patentansprüche

1. Pumpe mit einer Schiebervorrichtung, und mit zwei im Gegentakt arbeitenden Förderzylindern (10) zum Fördern von Dickstoffen, die der Pumpe über einen Materialaufgabebehälter (14) zugeleitet werden, mit einem in den Materialaufgabebehälter (14) eingreifenden, im wesentlichen C-förmig gekrümmten Schwenkrohr (16), das an seinem oberen Ende über eine Rohrdrehverbindung an eine Förderleitung angeschlossen und gegenüber dieser um die Achse der Rohrdrehverbindung begrenzt verschwenkbar und dabei mit seinem anderen Ende im Wechsel an die Öffnungen (22) der Förderzylinder (10) anschließbar ist, und das auf der den Förderzylindern (10) gegenüberliegenden Seite des Materialaufgabebehälters (14) mit einer Druckplatte (84) gegen eine im Inneren des Materialaufgabebehälters angeordnete Verschleißleiste (82) abstützbar ist und beim Verschwenkvorgang gleitend gegen diese anliegt, **dadurch gekennzeichnet, dass** die Verschleißleiste (82) eine Gleit- und Anpressfläche (86) mit einer dem Schwenkausschlag des Schwenkrohrs (16) entsprechenden wirksamen Gleitlänge für die Druckplatte (84), einer an ihren Enden dem Durchmesser der Druckplatte (84) entsprechenden Gleitbreite (bₑ) und einer in ihrem mittleren Bereich (90) jeweils zur Mitte hin abnehmenden Gleitbreite (bₘ) aufweist

2. Pumpe nach Anspruch 1, **dadurch gekennzeichnet, dass** die Verschleißleiste (82) an den Enden ihrer Gleit- und Anpressfläche eine dem Umriss der Druckplatte (84) entsprechende konvexe Randkrümmung aufweist.

3. Pumpe nach Anspruch 1 oder 2, **dadurch gekennzeichnet, dass** die Gleit- und Anpressfläche (86) von ihren wirksamen Enden aus über eine Gleitlänge von mindestens dem 1,5fachen Durchmesser der Druckplatte (84) eine konstante Gleitbreite (bₑ) aufweist.

4. Pumpe nach einem der Ansprüche 1 bis 3, **dadurch gekennzeichnet, dass** die Gleit- und Anpressfläche (86) der Verschleißleiste (82) in ihrem mittleren Bereich (90) eine beidseitig konkav begrenzte Randeinschnürung aufweist.

5. Pumpe nach einem der Ansprüche 1 bis 4, **dadurch gekennzeichnet, dass** die wirksame Gleitbreite (bₘ) der Verschleißleiste (82) in ihrem mittleren Bereich (90) kleiner als der Druckplattendurchmesser ist.

6. Pumpe nach einem der Ansprüche 1 bis 5, **dadurch gekennzeichnet, dass** die Verschleißleiste (82) im Bereich der wirksamen Gleit- und Anpressfläche (86) eine abriebfeste Materialschicht (100) trägt.

7. Pumpe nach einem der Ansprüche 1 bis 6, **dadurch gekennzeichnet, dass** an den Enden (88) der Verschleißleiste (82) gegenüber der abriebfesten Materialschicht (100) zurückversetzte Befestigungslaschen (98) angeformt sind.

8. Verschleißleiste welche eine Druckplatte (84) eines C-förmigen Schwenkrohrs (16) innerhalb eines Materialaufgabebehälters einer Dickstoffpumpe abstützt, **dadurch gekennzeichnet, dass** sie eine wirksame Gleit- und Anpressfläche (86) für die Druckplatte (84) mit einem langgestreckten Umriss aufweist, der an seinen Enden (88) breiter als in seinem mittleren Bereich (90) ist

9. Verschleißleiste nach Anspruch 8, **dadurch gekennzeichnet, dass** die wirksame Gleit- und Anpressfläche (86) im mittleren Bereich (90) eine beidseitig konkave Umrisseinschnürung (96) aufweist.

10. Verschleißleiste nach Anspruch 8 oder 9, **dadurch gekennzeichnet, dass** die wirksame Gleit- und Anpressfläche (86) durch eine abriebfeste Materialschicht (100) gebildet ist.

11. Verschleißleiste nach Anspruch 10, **gekennzeichnet durch** an die wirksame Gleit- und Anpressfläche (86) nach außen einstückig anschließende, gegenüber der Gleit- und Anpressfläche mindestens um die Dicke der Materialschicht (100) zurückversetzte Befestigungsansätze (98).

## Claims

1. Pump with a sliding device and with two conveying cylinders (10) working in push-pull operation, for conveying viscous material that are fed to the pump through a material feeding container (14), with a largely C-shaped bent swing pipe (16) gripping into the material feeding container (14), which at its upper end is connected to a conveyor pipe through a pipe rotary joint and is limitedly swivelable against it around the axis of the pipe rotary joint and is thereby connectable with its other end alternately to the openings (22) of the conveying cylinder (10), and the side of the material feeding container (14) lying opposite to the conveying cylinder (10) can be supported with a pressure plate (84) against a wear bar (82) arranged in the inner side of the material feeding container and comes into sliding contact against it during the swinging sequence, **characterized in that** the wear bar (82) has a sliding and pressure surface (86) with an effective sliding length for the pressure plate (84) corresponding to the swing of the swing bar (16), having a sliding width (bₑ) that reduces in its central region (90) towards the centre.

2. Pump as per claim 1, **characterized in that** the wear bar (82) has at the ends of its sliding and pressing surface, a convex edge bend, corresponding to the outline of the pressure plate (84).

3. Pump as per claim 1 or 2, **characterized in that** the sliding and pressing surface (86), starting from its effective ends and going over a sliding length of at least 1.5 times the diameter of the pressure plate (84), has a constant sliding width (be).

4. Pump as per one of claims 1 to 3, **characterized in that** the sliding and pressing surface (86) of the wear bar (82) has in its central region (90) a both-sided concave bordering edge.

5. Pump as per one of claims 1 to 4, **characterized in that** the effective sliding width (bₘ) of the wear bar (82) is lesser in its central region (90) than the pressure plate diameter.

6. Pump as per one of claims 1 to 5, **characterized in that** the wear bar (82) carries an abrasion-proof material coating (100) in the region of effective sliding and pressing surface (86).

7. Pump as per one of claims 1 to 6, **characterized in that** at the ends (88) of the wear bar (82) opposite to the abrasion-proof material coating (100), shifted back fastening straps (98) are moulded.

8. Wear bar which supports a pressure plate (84) of a C-shaped swing pipe (16) within a material feeding container of a viscous material pump, **characterized in that** it has an effective sliding and pressing surface (86) for a pressure plate (84) with a longitudinally stretched outline that is wider at its ends (88) than in its central region (90).

9. Wear bar as per claim 8, **characterized in that** the effective sliding and pressing surface (86) has a both-sided concave outline binding (96) in the central region (90).

10. Wear bar as per claim 8 or 9, **characterized in that** the effective sliding and pressing surface (86) is formed by an abrasion-proof material coating (100).

11. Wear bar as per claim 10, **characterized in that** on the effective sliding and pressing surface (86), connected fastening attachments (98) in a single piece are provided outwards, that are shifted back with respect to the sliding and pressing surface by at least the thickness of the material coating (100).

## Revendications

1. Pompe dotée d'un système à coulisse et de deux cylindres de refoulement (10) fonctionnant en exploitation symétrique pour refouler des fluides épais qui sont apportés à la pompe au moyen d'un récipient (14) de chargement de matière, avec un tube pivotant (16) courbé essentiellement en forme de C qui s'engage dans le récipient (14) de chargement de matière, tube qui est raccordé à son extrémité supérieure à une conduite de refoulement par l'intermédiaire d'une liaison tournante de tube et qui peut pivoter de manière limitée par rapport à cette conduite autour de l'axe de la liaison tournante de tube et peut alors être raccordé par son autre extrémité à tour de rôle aux ouvertures (22) des cylindres de refoulement (10), et qui, sur le côté du récipient (14) de chargement de matière qui est opposé aux cylindres de refoulement (10), peut s'appuyer par une plaque de pression (84) contre une barre d'usure (82) disposée à l'intérieur du récipient de chargement de matière et s'applique en glissant contre cette barre lors du processus de pivotement, **caractérisée en ce que** la barre d'usure (82) présente une surface (86) de glissement et d'application ayant une longueur active de glissement pour la plaque de pression (84) qui correspond à l'amplitude de pivotement du tube pivotant (16), une largeur de glissement (bₑ) à ses extrémités correspondant au diamètre de la plaque de pression (84), et une largeur de glissement (bₘ) dans sa région centrale (90) diminuant respectivement en direction du milieu.

2. Pompe selon la revendication 1, **caractérisée en ce que** la barre d'usure (82) présente, aux extrémités de sa surface de glissement et d'application, une courbure de bord convexe correspondant au contour de la plaque de pression (84).

3. Pompe selon la revendication 1 ou 2, **caractérisée en ce que** la surface (86) de glissement et d'application présente, à partir de ses extrémités actives, une largeur de glissement (bₑ) constante sur une longueur de glissement égale à au moins 1,5 fois le diamètre de la plaque de pression (84).

4. Pompe selon l'une des revendications 1 à 3, **caractérisée en ce que** la surface (86) de glissement et d'application de la barre d'usure (82) présente dans sa région centrale (90) un rétrécissement de bord délimité de manière concave des deux côtés.

5. Pompe selon l'une des revendications 1 à 4, **caractérisée en ce que** la largeur de glissement active (bₘ) de la barre d'usure (82) dans sa région centrale (90) est inférieure au diamètre de la plaque de pression.

6. Pompe selon l'une des revendications 1 à 5, **caractérisée en ce que** la barre d'usure (82) porte, dans la région de la surface active (86) de glissement et d'application, une couche (100) de matériau résistant à l'abrasion.

7. Pompe selon l'une des revendications 1 à 6, **caractérisée en ce que** des pattes de fixation (98) en retrait par rapport à la couche (100) de matériau résistant à l'abrasion sont formées aux extrémités (88) de la barre d'usure (82).

8. Barre d'usure qui soutient une plaque de pression (84) d'un tube pivotant (16) en forme de C à l'intérieur d'un récipient de chargement de matière d'une pompe à fluide épais, **caractérisée en ce qu'**elle présente une surface active (86) de glissement et d'application pour la plaque de pression (84) ayant un contour oblong qui est plus large à ses extrémités (88) que dans sa région centrale (90).

9. Barre d'usure selon la revendication 8, **caractérisée en ce que** la surface active (86) de glissement et d'application présente dans la région centrale (90) un rétrécissement de contour (96) concave des deux côtés.

10. Barre d'usure selon la revendication 8 ou 9, **caractérisée en ce que** la surface active (86) de glissement et d'application est formée par une couche (100) de matériau résistant à l'abrasion.

11. Barre d'usure selon la revendication 10, **caractérisée par** des appendices de fixation (98) se raccordant vers l'extérieur d'un seul tenant à la surface active (86) de glissement et d'application, qui sont en retrait, par rapport à la surface de glissement et d'application, au moins de l'épaisseur de la couche de matériau (100).
